# EUROPÄISCHE PATENTSCHRIFT

(11) **EP 3 788 189 B1**
(45) Veröffentlichungstag und Bekanntmachung des Hinweises auf die Patenterteilung: **28.08.2024**
(21) Anmeldenummer: 19706904.0
(22) Anmeldetag: 07.02.2019
(51) Int. Cl.: D01G 7/04

(54) **BALLENÖFFNER ZUM ÖFFNEN VON GEPRESSTEN FASERBALLEN MIT EINEM KOLLISIONSSCHUTZSYSTEM**
BALE OPENER FOR OPENING COMPRESSED FIBRE BALES HAVING A COLLISION PROTECTION SYSTEM
BRISE-BALLES DESTINÉ À L'OUVRAISON DE BALLES DE FIBRES COMPRIMÉES, DOTÉ D'UN SYSTÈME DE PROTECTION CONTRE LES COLLISIONS

(30) Priorität: 04.05.2018 DE 102018110669
(43) Veröffentlichungstag der Anmeldung: 10.03.2021
(73) Patentinhaber: Trützschler Group SE, 41199 Mönchengladbach (DE)
(72) Erfinder: MINTER, Franz-Josef, 41069 Mönchengladbach (DE); SCHMITZ, Markus, 41236 Mönchengladbach (DE)
(74) Vertreter: Walther Bayer Faber Patentanwälte PartGmbB
(86) Internationale Anmeldenummer: PCT/EP2019/053023
(87) Internationale Veröffentlichungsnummer: WO 2019/211017

(56) Entgegenhaltungen:
- EP-A1- 0 428 477
- EP-A2- 0 266 629
- CN-A- 104 726 968
- DE-A1- 3 135 272

## Beschreibung

Die Erfindung betrifft einen Ballenöffner nach dem unabhängigen Anspruch 1. Die Erfindung betrifft weiterhin ein Verfahren zur Steuerung eines Schutzsystems eines Ballenöffners gemäß Anspruch 1.

Die DE 37 34 480 A1 offenbart einen Ballenöffner zum Öffnen von gepressten und in einer Aufstellrichtung aufgestellten Faserballen, und der Ballenöffner weist ein Maschinengestell auf, an dem eine Abnehmereinheit höhenveränderbar angeordnet ist. Das Maschinengestell ist in der Aufstellrichtung der Faserballen verfahrbar, sodass die Faserballen mit der Abnehmereinheit überfahrbar sind und Fasermaterial von den Faserballen abgenommen werden kann. Hierzu weist die Abnehmereinheit eine Abnehmerwalze auf, die in Rotation versetzt wird und Faserflocken aus den Faserballen entnimmt, wonach die Faserflocken über eine Absaugeinrichtung abtransportiert werden.

Beispielsweise ist aus der EP 0 435 816 A1 ein Ballenöffner in einer Turmbauweise mit einer einseitig auskragenden Abnehmereinheit bekannt. Der Ballenöffner ist mit einem Schutzsystem ausgestattet, um zu verhindern, dass die Abnehmerwalzen freilaufen können, derart, dass ein Bediener nicht in Berührung mit den sich in Betrieb befindenden Abnehmerwalzen gelangen kann. Das Sicherheitskonzept sieht hierfür einen Initialdurchgang vor, um die Ballenformation der aufgestellten Faserballen vor dem Beginn des eigentlichen Abtragprozesses geometrisch zu erfassen, und um anschließend Abweichungen von der erfassten Ballenformation einer möglichen Unterbrechung des Betriebs der Abnehmerwalzen zugrunde zu legen.

Aus der EP 0 533 619 B1 ist ein Ballenöffner zum Öffnen von gepressten und in einer Aufstellrichtung aufgestellten Faserballen bekannt. Der Ballenöffner ist ebenfalls in einer Turmbauweise ausgeführt und besitzt einen Kollisionssensor am Turm selbst, sodass auf einfache Weise keine vollständige Überwachung der bewegten Komponenten des Ballenöffners in Bewegungsrichtung des Maschinengestells erfolgen kann. Insbesondere die vom Turm abkragende Abnehmereinheit muss gesondert überwacht werden. Dabei ist eine Überwachung an der Abnehmereinheit selbst gegen Kollisionen nur bedingt möglich, da eine Unterscheidung erfolgen muss zwischen einem Fremdkörper, beispielsweise einem Bediener, und den Faserballen selbst.

Aus der EP 0 266 629 A2 ist ein Ballenöffner zum Öffnen von gepressten und in einer Aufstellrichtung auf einem Boden aufgestellten Faserballen bekannt, der mit einem Maschinengestell ausgebildet ist, das in der Aufstellrichtung verfahrbar angeordnet ist sowie eine Portalbauweise mit einer ersten Seitenwange und mit einer zweiten Seitenwange aufweist und ferner mit einer Abnehmereinheit ausgebildet ist, die wenigstens eine Abnehmerwalze aufweist, welche höhenveränderbar am Maschinengestell angeordnet ist und die dazu eingerichtet ist, beim Verfahren des Maschinengestells die Faserballen zu überfahren, um mittels der wenigstens einen Abnehmerwalze Fasern von den Faserballen abzunehmen, und wobei die Seitenwangen mittels wenigstens eines sich in einer Querrichtung quer zur Aufstellrichtung und parallel zu dem Boden erstreckenden Portalprofils miteinander verbunden sind. Weiterhin offenbart die EP 0 428 477 A1 einen Ballenöffner mit einer sensorischen Schutzeinrichtung, wobei mindestens ein Sensorsystem vorgesehen ist, das einen lückenlosen Schutzvorhang zwischen einem Boden und den Maschinenteilen aufgespannt. Dabei ist vorgesehen, dass die Schutzvorhänge je seitlich des Abtragorgans aufgespannt sind und beidseits des Abtragorgans senkrecht zur Abtragebene und parallel zum Abtragorgan verlaufen. Die seitlichen Schutzvorhänge sind ferner durch einen stirnseitigen Schutzvorhang verbunden, wobei wenigstens die seitlichen Schutzvorhänge in ihrer vertikalen Ausdehnung vom Abtragorgan bis zum Boden verlaufen. Insofern wird ein Schutzkleid unter und neben den Abnehmerwalzen geschaffen, wobei die Sensoren damit naturgemäß auch die Faserballen mit überwachen, was häufig zu fehlerhaften Überwachungssignalen führt, da Fasern der Faserballen in den Überwachungsvorhang hineinragen können oder eine stark abweichende Oberflächentopographie der Faserballen führt zu Fehlsignalen und damit zum Beispiel zu einer unerwünschten Notabschaltung des Abtragprozesses, was es zu vermeiden gilt.

Aufgabe der Erfindung ist die Bereitstellung eines Ballenöffners mit einem verbesserten Schutzsystem. Dabei ist es die besondere Aufgabe der Erfindung, eine Feldüberwachung mittels entsprechender Sensoren zu vermeiden und insbesondere ist es die Aufgabe der Erfindung, unbegründete Unterbrechungen des Betriebs des Ballenöffners zu vermeiden und trotzdem eine sichere Kollisionsüberwachung des Bewegungsbereiches des Maschinengestelles zu schaffen.

Diese Aufgabe wird ausgehend von einem Ballenöffner gemäß dem Oberbegriff des Anspruches 1 und ausgehend von einem Verfahren gemäß dem Oberbegriff des Anspruches 10 mit den jeweils kennzeichnenden Merkmalen gelöst. Vorteilhafte Weiterbildungen der Erfindung sind in den jeweiligen Unteransprüchen angegeben.

Die Erfindung schließt die technische Lehre ein, dass an der ersten Seitenwange und an der zweiten Seitenwange jeweils ein in die Bewegungsrichtungen des Maschinengestells weisender Kollisionssensor angeordnet ist, wobei die Kollisionssensoren als Reflexionslichttaster ausgebildet sind und eine Kollisionsüberwachung des Maschinengestells mittels der Kollisionssensoren unabhängig vom Betriebszustand der Abnehmerwalzen ausführbar ist.

Der erfindungsgemäße Ballenöffner ist also zum Öffnen von gepressten und in einer Aufstellrichtung auf einem Boden aufgestellten Faserballen vorgesehen. Er hat ein Maschinengestell, das in der Aufstellrichtung verfahrbar angeordnet ist und eine Portalbauweise mit einer ersten Seitenwange und mit einer zweiten Seitenwange aufweist. Ferner verfügt der Ballenöffner in bekannter Weise über eine Abnehmereinheit. Die Abnehmereinheit umfasst wenigstens eine Abnehmerwalze. Die Abnehmereinheit ist höhenveränderbar am Maschinengestell angeordnet und eingerichtet, beim Verfahren des Maschinengestells die Faserballen zu überfahren, um mittels der wenigstens einen Abnehmerwalze Fasern von den Faserballen abzunehmen. Die Seitenwangen sind mittels wenigstens eines sich in einer Querrichtung quer zur Aufstellrichtung und parallel zu dem Boden erstreckenden Portalprofils miteinander verbunden. Der besondere Vorteil ist die wirkungsvolle und zugleich einfache Anordnung der Kollisionssensoren an jeder der Seitenwangen, wodurch eine vollständige Überwachung des Bewegungsbereiches des Maschinengestells entlang der Aufstellrichtung dadurch ermöglicht wird, indem die Kollisionssensoren als Reflexionslichttaster ausgebildet sind. Wird das ausgesendete Licht der Kollisionssensoren an einem Gegenstand reflektiert, so kann durch die Reflexionssensoren am Gegenstand reflektiertes Licht erkannt werden, wodurch ein entsprechendes Schaltsignal erzeugt werden kann. Dies ist eine besonders einfache und preisgünstige Möglichkeit, den Ballenöffner abzusichern. Hinsichtlich des Lichts können verschiedene Wellenbereiche genutzt werden, beispielsweise im Infrarotbereich, im sichtbaren Bereich und/oder im UV-Bereich.

Insbesondere kann dabei sichergestellt werden, dass keine fehlerhafte Erkennung der Faserballen zu einem Stillstand des Ballenöffners führt, da sich diese nicht in Bewegungsrichtung vor den Seitenwangen sondern zwischen den Seitenwangen befinden. Werden mit den Kollisionssensoren Fremdkörper erkannt, beispielsweise eine Person, die sich im Bewegungsbereich des Maschinengestells aufhält, so wird als Sicherheitsmaßnahme vorzugsweise die Fahrtbewegung des Maschinengestells entlang der Aufstellrichtung verlangsamt und/oder gestoppt. Gleiches gilt für sonstige Gegenstände, die sich im Bewegungsbereich des Maschinengestells befinden können.

Erfindungsgemäß kann dabei die Überwachung des Bewegungsbereiches des Maschinengestells auch während des Abtrags der Faserballen durch die Abnehmereinheit erfolgen, da die Kollisionsüberwachung des Maschinengestells unabhängig vom Betriebszustand der Abnehmerwalzen ausgeführt werden kann.

Erfindungsgemäß sind die Kollisionssensoren berührungslos ausgebildet und weisen weiter vorzugsweise an der jeweils zugehörigen Seitenwange, an der also der jeweilige Kollisionssensor angeordnet ist, eine Erfassungsweite von 400 mm bis 1.000 mm und/oder von 600 mm bis 800 mm auf. Dies ermöglicht, die Empfindlichkeit der Sensoren auf die jeweiligen Gegebenheiten vor Ort einstellen zu können. Überdies bieten diese Erfassungsmaße einen guten Kompromiss zwischen Sicherheit und dem erwünschten, kontinuierlichen Betrieb des Ballenöffners.

Weiterhin erfindungsgemäß weist die Abnehmereinheit zwei jeweils in die Bewegungsrichtungen weisende Seitenklappen auf, die an der Abnehmereinheit in eine Öffnungsrichtung und eine dazu entgegengesetzte Verschlussrichtung bewegbar angeordnet sind. Ferner verfügt die Abnehmereinheit über ein Klappenüberwachungsmittel, mittels dessen eine Bewegung einer zugehörigen der Seitenklappen wenigstens in eine Verschlussposition hinein oder aus einer Verschlussposition heraus überwachbar ist. Befindet sich beispielsweise oberseitig auf den Faserballen ein Gegenstand, insbesondere eine Person, so wird dieser Gegenstand bei Überfahren der Faserballen durch die Abnehmereinheit dazu führen, dass die Seitenklappe über die Verschlussposition hinaus in Richtung Abnehmereinheit in oder an die sonstige Abnehmereinheit bewegt (beispielsweise eingedrückt) wird. Diese Bewegung der Seitenklappe wird mittels des Klappenüberwachungsmittels erfasst, und es kann ein entsprechendes Signal bereitgestellt werden, beispielsweise um die Verfahrbewegung des Maschinengestells zu verzögern oder zu stoppen und insbesondere um die wenigstens eine Abnehmerwalze außer Betrieb zu setzen. Gleiches gilt für eine Öffnung der Seitenklappen, und wird beispielsweise eine Seitenklappe manuell geöffnet, erkennt das Klappenüberwachungsmittel auch die Öffnungsbewegung, und auf gleiche Weise kann die Verfahrbewegung des Maschinengestells verzögert oder gestoppt werden und/oder es kann der Betrieb der wenigstens einen Abnehmerwalze gestoppt werden.

Vorzugsweise ist die zumindest eine Seitenklappe verschwenkbar angeordnet. D.h. die Bewegung in Öffnungs- bzw. Verschlussrichtung ist mittels der Verschwenkbarkeit realisiert. Diese Art der Bewegung ermöglicht es, ein und dasselbe Element, nämlich die betreffende Seitenklappe, zur Kollisionsprüfung nutzen zu können.

Vorzugsweise ist die betreffende Seitenklappe oberseitig, also an einem dem Boden, auf dem der Ballenöffner steht, abgewandten Seite an der Abnehmereinheit verschwenkbar angeordnet. Dies verhindert ein ungewolltes Öffnen der betreffenden Seitenklappe aufgrund ihres eigenen Gewichts.

Vorzugsweise umfasst das Klappenüberwachungsmittel einen Klappenstößel. Der Klappenstößel und die zugehörige Seitenklappe sind erfindungsgemäß derart angeordnet, dass der Klappenstößel gegen die Seitenklappe in Kontakt gelangt, wenn diese in eine Verschlussposition geschwenkt wird bzw. ist. Dadurch ist ein sicheres Auslösen des Klappenüberwachungsmittels möglich, da auf elektrische Energie zum Auslösen des Klappenüberwachungsmittels verzichtet werden kann.

Vorzugsweise weist der Klappenstößel eine Schaltkontur auf, gegen die ein Tastkopf eines elektrischen Schalters geführt ist. Die Schaltkontur ermöglicht insbesondere ein sicheres Auslösen des Klappenüberwachungsmittels.

Vorzugsweise ist die Schaltkontur so ausgebildet, dass der elektrische Schalter ausgelöst wird, wenn der Klappenstößel, aus einer Schließstellung der Seitenklappe heraus, sowohl in Verschlussrichtung der Seitenklappe eingedrückt als auch in eine zur Verschlussrichtung entgegengesetzte, Öffnungsrichtung der Seitenklappe ausrückt. Hierzu ist der Klappenstößel insbesondere mit einem Federelement vorgespannt, und wird der Klappenstößel in nur eine der beiden Richtung seiner Längserstreckung bewegt, löst der elektrische Schalter ein jeweils gleiches Signal aus. Dadurch wird eine noch höhere Betriebssicherheit des Ballenöffners erreicht, und insbesondere wird auch der Bereich auf dem Faserballen im Betrieb des Ballenöffners überwacht. Das Klappenüberwachungsmittel übernimmt eine Doppelfunktion. Es kann sowohl das Öffnen der Seitenklappe als auch das Drücken der Seitenklappe über die Verschlussposition hinaus in Richtung sonstiger Abnehmereinheit und damit das Vorhandensein eines Hindernisses detektieren, sodass in beiden Fällen die vorgenannten Sicherheitsmaßnahmen eingeleitet werden können.

Mit weiterem Vorteil ist an den Seitenwangen in einem bodennahen Bereich jeweils ein in die Bewegungsrichtungen des Maschinengestells weisendes taktiles Schaltelement angeordnet. Dadurch wird eine zusätzliche Sicherheit geschaffen, beispielsweise wenn Gegenstände auf dem Boden liegend vorhanden sind, die von den Kollisionssensoren nicht zwingend erfasst werden. Die taktilen Schaltelemente umfassen vorteilhafterweise Verkleidungselemente, die zur Betätigung der Schaltelemente beweglich an den Seitenwangen aufgenommen sind. Wird ein solches Verkleidungselement beispielsweise in Richtung sonstiger Seitenwange eingedrückt, wird das taktile Schaltelement aktiviert, und es kann ein Signal bereitgestellt werden. Bodennah bedeutet im Rahmen der Erfindung eine Anordnung, dass das jeweilige Schaltelement bei einer Bewegung in Richtung der vorgenannten, auf dem Boden befindlichen Gegenstände sicher gegen diese stößt und, wenn der Gegenstand nicht weggeschoben werden kann, sicher betätigt wird. "Gegenstand" ist dabei funktional gemeint. Also auch der Fuß einer Person ist unter diesem Begriff zu verstehen.

Die Erfindung richtet sich weiterhin auf ein Verfahren zur Steuerung eines Schutzsystems eines der vorgenannten Ballenöffner. Dieses Verfahren sieht einen Sicherheitsschritt vor, der ausgeführt wird, wenn zumindest einer der vorgenannten Kollisionssensoren an den Seitenwangen einen Fremdkörper sensiert, also auslöst. Der Sicherheitsschritt umfasst erfindungsgemäß das Verlangsamen, Stoppen oder Reversieren wenigstens der Verfahrbewegung des Maschinengestells. Das Reversieren kann vorgesehen sein, da das Abbremsen des Maschinengestellt in der Regel einen Bremsweg beinhaltet, bei dem die Abnehmereinheit über das Hindernis geraten könnte. Stellt dieses Hindernis eine Person dar, könnte diese sonst unter Umständen nicht befreit werden. Bei einem Gegenstand könnte dieser gegebenenfalls nicht entfernt werden. Alternativ oder zusätzlich umfasst der Sicherheitsschritt ein Stoppen der wenigstens einen Abnehmerwalze. Dies dient dem Zweck, Beschädigungen am detektieren Hindernis (Person/Gegenstand) zu vermeiden. Alternativ dazu kann vorgesehen sein, die wenigstens eine Abnehmerwalze zunächst ein Stück zu reversieren und dann anzuhalten. Damit könnte mittels der jeweiligen Abnehmerwalze mitgenommenes Material wieder freigegeben werden.

Verfügt der Ballenöffner über die vorgenannten taktilen Schaltelemente, kann das Verfahren vorsehen, dass der Sicherheitsschritt ausgeführt wird, wenn eines der taktilen Schaltelemente an den Seitenwangen ausgelöst wird.

Verfügt der Ballenöffner über das vorgenannte Klappenüberwachungsmittel, das in der Lage ist, die Seitenklappe in Bezug auf ein Öffnen und ein Eindrücken über deren Verschlussposition hinaus in Richtung sonstiger Abnehmereinheit zu überwachen, sieht das erfindungsgemäße Verfahren vorzugsweise vor, den Sicherheitsschritt auszuführen, wenn der elektrische Schalter des Klappenüberwachungsmittels auslöst.

Der besondere Vorteil des erfindungsgemäßen Verfahrens liegt darin, dass eine Feldabsicherung zum sicheren Betrieb des Ballenöffners nicht mehr zwingend notwendig ist, wobei die Feldabsicherung den gesamten Aufstellbereich der Faserballen absichert. Durch die Sensorik am Maschinengestell, insbesondere an den Seitenwangen, und in Verbindung mit der Sensorik an der Abnehmereinheit, kann eine Sicherheit des Ballenöffnerbetriebs gegen eine Kollision mit Fremdkörpern geschaffen werden, die insbesondere hinreichend ist, um eine Feldabsicherung des Ballenöffnerbetriebs entfallen zu lassen.

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt
- Fig. 1: eine erste perspektivische Ansicht eines Ballenöffners mit den Merkmalen der Erfindung,
- Fig. 2: eine zweite perspektivische Ansicht des Ballenöffners mit den Merkmalen der Erfindung,
- Fig. 3: eine perspektivische Ansicht des Ballenöffners mit beispielhaft angedeuteten Lichtschranken und
- Fig. 4: eine perspektivische Detailansicht des Klappenüberwachungsmittels.

Die Figuren 1 und 2 zeigen in zwei unterschiedlichen perspektivischen Ansichten einen Ballenöffner 1 mit den Merkmalen der vorliegenden Erfindung. Der Ballenöffner 1 dient zum oberseitigen Abfräsen von Faserballen 100, die in einem Aufstellbereich 28 auf einem Boden 50 in mehreren Reihen nebeneinander in einer Aufstellrichtung 10 aufgestellt sind. Zum Abfräsen der Oberseite der Faserballen 100 dient eine Abnehmereinheit 12, die an einem Maschinengestell 11 in einer Höhenrichtung verfahrbar aufgenommen ist. Das Maschinengestell 11 weist eine erste Seitenwange 13 und zweite Seitenwange 14 auf, und zwischen den beiden Seitenwangen 13 und 14 erstrecken sich zwei beabstandet zueinander angeordnete Portalprofile 16.

Die Seitenwangen 13, 14 weisen Laufrollen 43 und 44 auf, und zur Führung des Maschinengestells 11 in der Aufstellrichtung 10 dient eine Laufschiene 52, auf der die Laufrollen 43 an der ersten Seitenwange 13 geführt sind. Die Laufrollen 44, die sich an der zweiten Seitenwange 14 unterseitig befinden, laufen über den Boden 50 ab, auf dem auch die Faserballen 100 aufgestellt sind, und auf dem die Laufschiene 31 montiert ist.

Die Abnehmereinheit 12 weist auf einer Unterseite zwei Abnehmerwalzen 25 und drei Stützwalzen 32 auf, wobei sich die Abnehmerwalzen 25 zwischen den Stützwalzen 32 befinden, und wobei sämtliche Walzen 25, 32 parallel zueinander in Querrichtung 15 verlaufen. Vor den Abnehmerwalzen 25 befinden sich Gitterroste 33. Werden die Walzen 25, 32 in Rotation versetzt, so nehmen die Abnehmerwalzen 26 flockenartige Bestandteile aus den gepressten Faserballen 100 auf, und die Faserflocken werden über die Absaugeinrichtung 26 abgesaugt und ihrer weiteren Verwendung zugeführt.

Die Absaugeinrichtung 26 umfasst eine Saughaube 34, die sich oberseitig an der Abnehmereinheit 12 befindet und an die sich ein vertikal nach oben führender Spiralschlauch 35 anschließt. Bei einem vertikalen Verfahren der Abnehmereinheit 12 kann sich der Spiralschlauch 35 in der Länge verändern, und der Spiralschlauch 35 ist oberseitig angebunden an einen Saugluftschacht 36, der die Saugluft in die erste Seitenwange 13 oberseitig einführt. Damit ist der Saugluftschacht 36 selbsttragend an der Oberseite der ersten Seitenwange 13 angebunden, und der Spiralschlauch 35 befindet sich in hängender Anordnung an dem freien Ende des Saugluftschachtes 36. Die Saugluft durchwandert dabei die erste Seitenwange 13 und gelangt über einen Kanal 27 gemeinsam mit den Faserflocken an eine weiterverarbeitende Station.

Die manuelle Steuerung des Ballenöffners 1 erfolgt über ein Bedienpult 37, welches beispielhaft an einer Kopfseite des Kanals 27 aufgestellt ist. Die elektrische Versorgung des Ballenöffners 1 erfolgt über einen Anschlusskasten 38, der sich am selben Kopfende des Kanals 27 befindet. Über eine Leistungs- und Signalverbindung 29, umfassend eine Kabelketteneinheit 30, kann eine elektrische Versorgung sowie eine Signalverbindung mit dem beweglichen Maschinengestell 11 hergestellt werden, wobei sich die Leistungs- und Signalverbindung 29 seitlich am Kanal 27 befindet. Ein Mitnehmer 39 bildet dabei die bewegliche Anbindung der Kanalketteneinheit 30 und ist an einer Bandhebeeinheit 40 angebunden, die mit der ersten Seitenwange 13 verbunden ist und folglich mit der Bewegung des Maschinengestells 11 in der Aufstellrichtung 10 mitbewegt wird. Die Badhebeeinheit 40 dient zum Anheben eines Abdeckbandes 45, das den Kanal 27 oberseitig abdeckt.

Auf den zwei parallel zwischen den Seitenwangen 13, 14 verlaufenden Portalprofilen 16 sind zwei Brückenelemente 51 aufgebracht, an denen die Abnehmereinheit 12 mittels Zugmitteln 41 in der Höhe verfahrbar aufgehängt ist. Die Abnehmereinheit weist an beiden Seiten Seitenklappen 19 auf, die geöffnet werden können, um insbesondere zu Wartungs- und Reinigungszwecken an die Abnehmerwalzen 25 und die Stützwalzen 32 zu gelangen.

In Fig. 1 ist an der Seitenwange 14 und in Fig. 2 an der ersten Seitenwange 13 und an der zweiten Seitenwange 14 unterseitig ein taktiles Schaltelement 18 gezeigt, hinter welchem ein elektrischer Schalter angeordnet ist. Verfährt das Maschinengestell 11 in der Aufstellrichtung 10, so gelangen Gegenstände, die auf dem Boden 50 liegen, bei einer Annäherung des Maschinengestells 11 gegen wenigstens eines der taktilen Schaltelemente 18, wodurch eine Unterbrechung der Verfahrbewegung des Maschinengestells 11 erzeugt wird. Beispielsweise können mit dem taktilen Schaltelement 18 jedoch auch die Personen, die beispielsweise im Bewegungsbereich der Seitenwangen 13, 14 stehen, detektiert werden.

Fig. 3 zeigt in einer perspektivischen Detailansicht die Seitenwangen 13 und 14 mit der zwischen diesen angeordneten Abnehmereinheit 12. Zu beiden Seiten der Aufstellrichtung 10 sind an den Seitenwangen 13 und 14 jeweils Kollisionssensoren 17 angeordnet. Die Kollisionssensoren 17 besitzen einen Sensorkegel 31, und sämtliche Gegenstände, die von den Kollisionssensoren 17 erfasst werden, führen zu einer Unterbrechung oder Verlangsamung der Verfahrbewegung des Maschinengestells 11 des Ballenöffners 1 in der Aufstellrichtung 10. An der freien zweiten Seitenwange 14 befindet sich zudem ein Notausschalter 46, dessen Betätigung ebenfalls den sofortigen Stillstand des Maschinengestells 11 verursacht.

Der Abnehmer 12 weist zu beiden Seiten hin angeordnete Seitenklappen 19 auf, die hier oberseitig an der Abnehmereinheit 12 verschwenkbar angeordnet sind und wobei eine Bewegung der Seitenklappen 19 wenigstens in eine Verschlussposition hinein oder aus einer Verschlussposition heraus mittels eines Klappenüberwachungsmittels 20 überwachbar ist. Die Verschlussrichtung zum Verschwenken der Seitenklappe 19 ist mit I gekennzeichnet und die Öffnungsrichtung ist mit II gekennzeichnet. Dabei kann die Seitenklappe 19 auch von Hand betätigt werden, insbesondere mittels des Klappengriffes 49.

Das Klappenüberwachungsmittel 20 umfasst einen Klappenstößel 21, der entweder in das Klappenüberwachungsmittel 20 eingedrückt oder aus diesem herausgefahren werden kann, wie mit einem Doppelpfeil angedeutet. Somit kann sowohl eine Bewegung der Seitenklappe 19 in die Verschlussrichtung I als auch in die Öffnungsrichtung II erkannt werden.

In Fig. 4 ist in einer perspektivischen Detailansicht das Klappenüberwachungs-mittel 20 gezeigt, welches einen Klappenstößel 21 umfasst, und der Klappenstößel 21 ist entlang einer Stößelachse 47 beweglich aufgenommen. Die in Figur 4 dargestellte Situation besteht, wenn die Seitenklappe 19 normal geschlossen ist. Dabei ist der Klappenstößel 21 mit einem Federelement 48 derart vorgespannt, dass sich der Klappenstößel 21 in einer Ruheposition befindet, die so ausgebildet ist, dass die Seitenklappe 19 an der Abnehmereinheit 12 im Wesentlichen verschlossen bleibt. Dabei liegt ein Tastkopf 23 eines elektrischen Schalters 24 an einer Schaltkontur 22 des Klappenstößels 21 an. Der Tastkopf 23 ist im Wesentlichen quer zur Bewegungsrichtung I, II des Klappenstößels 21 in Richtung Klappenstößel 21 vorgespannt angeordnet. Wird die Seitenklappe 19 in die Verschlussrichtung I weiter reingedrückt, so gelangt die Innenseite der Seitenklappe 19 gegen die dargestellte Vorderseite des Klappenstößels 21, und unter Kompression des Federelementes 48 wird der Klappenstößel 21 eingedrückt. Dadurch verfährt der Tastkopf 23 senkrecht zur Stößelachse 47 nacheinander entlang der Schaltkonturen 22, 22a, die am Klappenstößel 21 ausgebildet sind. Aufgrund der Schaltkontur 22a wird ein elektrisches Signal des elektrischen Schalters 24 ausgelöst bzw. geschaltet.

Unter gleicher Vorgehensweise wird bei einem Öffnen der Klappe 19 der Klappenstößel 21 in die Öffnungsrichtung II verfahren, sodass der Tastkopf 23 aufgrund der vorgespannten Feder 48 nunmehr durch die Schaltkontur 22b betätigt wird, und der elektrische Schalter 24 löst auch bei einem Öffnen der Seitenklappe 19 ein elektrisches Signal aus. Damit kann eine Überwachung der Seitenklappe 19 bei einer Kollision mit einem Fremdkörper erkannt werden, wodurch die Seitenklappe 19 in die Verschlussrichtung I weiter eingedrückt wird, und auch ein Öffnen der Seitenklappe 19 kann auf gleiche Weise erkannt werden, indem der Klappenstößel 21 in die Öffnungsrichtung II verfährt. Im Ergebnis kann aufgrund des Schaltsignals des elektrischen Schalters 24 beispielsweise die Verfahrbewegung des Maschinengestells 11 des Ballenöffners 1 unterbrochen werden und/oder es kann die wenigstens eine Abnehmerwalze 25 der Abnehmereinheit 12 außer Betrieb gesetzt werden.

Die Erfindung beschränkt sich ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht.

### Bezugszeichenliste

- 1: Ballenöffner

- 10: Aufstellrichtung
- 11: Maschinengestell
- 12: Abnehmereinheit
- 13: erste Seitenwange
- 14: zweite Seitenwange
- 15: Querrichtung
- 16: Portalprofil
- 17: Kollisionssensor
- 18: taktiles Schaltelement
- 19: Seitenklappe
- 20: Klappenüberwachungsmittel
- 21: Klappenstößel
- 22, 22a, 22b: Schaltkontur
- 23: Tastkopf
- 24: elektrischer Schalter
- 25: Abnehmerwalze
- 26: Absaugeinrichtung
- 27: Kanal
- 28: Aufstellbereich
- 29: Leistungs- und Signalverbindung
- 30: Kabelketteneinheit
- 31: Sensorkegel
- 32: Stützwalze
- 33: Gitterrost
- 34: Saughaube
- 35: Spiralschlauch
- 36: Saugluftschacht
- 37: Bedienpult
- 38: Anschlusskasten
- 39: Mitnehmer
- 40: Bandhebeeinheit
- 41: Zugmittel
- 42: Umlenkrolle
- 43: Laufrolle
- 44: Laufrolle
- 45: Abdeckband
- 46: Notausschalter
- 47: Stößelachse
- 48: Federelement
- 49: Klappengriff
- 50: Boden
- 51: Brückenelement
- 52: Laufschiene

- 100: Faserballen

- I: Verschlussrichtung
- II: Öffnungsrichtung

## Patentansprüche

1. Ballenöffner (1) zum Öffnen von gepressten und in einer Aufstellrichtung (10) auf einem Boden (21) aufgestellten Faserballen (100), mit
• einem Maschinengestell (11), das
- in der Aufstellrichtung (10) verfahrbar angeordnet ist sowie
- eine Portalbauweise mit einer ersten Seitenwange (13) und mit einer zweiten Seitenwange (14) aufweist und
• einer Abnehmereinheit (12), die
- wenigstens eine Abnehmerwalze (26) aufweist,
- höhenveränderbar am Maschinengestell (11) angeordnet ist sowie
- eingerichtet ist, beim Verfahren des Maschinengestells (11) die Faserballen zu überfahren, um mittels der wenigstens einen Abnehmerwalze (26) Fasern von den Faserballen (100) abzunehmen,
• wobei die Seitenwangen (13, 14) mittels wenigstens eines sich in einer Querrichtung (15) quer zur Aufstellrichtung und parallel zu dem Boden (21) erstreckenden Portalprofils (16) miteinander verbunden sind
**dadurch gekennzeichnet, dass**
• an der ersten Seitenwange (13) und an der zweiten Seitenwange (14) jeweils ein in eine der Bewegungsrichtungen des Maschinengestells (11) weisender Kollisionssensor (17) angeordnet ist, wobei
• die Kollisionssensoren (17) als Reflexionslichttaster ausgebildet sind und
• eine Kollisionsüberwachung des Maschinengestells (11) mittels der Kollisionssensoren (17) unabhängig vom Betriebszustand der Abnehmerwalzen (26) ausführbar ist.

2. Ballenöffner (1) nach Anspruch 1, **dadurch gekennzeichnet, dass** die Kollisionssensoren (17)
• an der jeweils zugehörigen Seitenwange (13, 14) eine Erfassungsweite von 500 mm bis 1000 mm und/oder von 600 mm bis 800 mm aufweisen.

3. Ballenöffner (1) nach einem der vorgenannten Ansprüche, **dadurch gekennzeichnet, dass**
• die Abnehmereinheit (12) zwei jeweils in eine der Bewegungsrichtungen weisende Seitenklappen (19) aufweist, die an der Abnehmereinheit (12) in eine Öffnungsrichtung (II) und eine Verschlussrichtung (I) bewegbar angeordnet sind, und
• ein Klappenüberwachungsmittel (20), eingerichtet, eine Bewegung einer zugehörigen Seitenklappe (19) wenigstens in eine Verschlussposition hinein oder aus einer Verschlussposition heraus zu überwachen.

4. Ballenöffner (1) nach Anspruch 3, **dadurch gekennzeichnet, dass** zumindest eine Seitenklappe (19) verschwenkbar angeordnet ist.

5. Ballenöffner (1) nach Anspruch 4, **dadurch gekennzeichnet, dass** die zumindest eine Seitenklappe (19) oberseitig an der Abnehmereinheit (12) verschwenkbar angeordnet ist.

6. Ballenöffner (1) nach einem der Ansprüche 3 bis 5, **dadurch gekennzeichnet, dass**
• das Klappenüberwachungsmittel (20) einen Klappenstößel (21) aufweist und
• der Klappenstößel (21) und die zugehörige Seitenklappe (19) derart angeordnet sind, dass der Klappenstößel (21) gegen die Seitenklappe (19) in Kontakt gelangt, wenn diese in eine Verschlussposition bewegt worden ist.

7. Ballenöffner (1) nach Anspruch 6, **dadurch gekennzeichnet, dass** der Klappenstößel (21) eine Schaltkontur (22, 22a, 22b) aufweist, gegen die ein Tastkopf (23) eines elektrischen Schalters (24) geführt ist.

8. Ballenöffner (1) nach Anspruch 7, **dadurch gekennzeichnet, dass** die Schaltkontur (22a, 22b) so ausgebildet ist, dass der elektrische Schalter (24) ausgelöst wird, aus einer Schließstellung der Seitenklappe (19) heraus,
• bei einem Eindrücken des Klappenstößels (21) in die Verschlussrichtung (I) der Seitenklappe (19) und
• bei einem Ausrücken des Klappenstößels (21) in eine zur Verschlussrichtung entgegengesetzte, Öffnungsrichtung (II) der Seitenklappe (19).

9. Ballenöffner (1) nach einem der vorgenannten Ansprüche, **gekennzeichnet durch** ein an den Seitenwangen (13, 14) in einem bodennahen Bereich angeordnetes, jeweils in eine der Bewegungsrichtungen des Maschinengestells (11) weisendes taktiles Schaltelement (18).

10. Verfahren zur Steuerung eines Schutzsystems eines Ballenöffners (1) nach einem der vorgenannten Ansprüche, **gekennzeichnet durch** einen Sicherheitsschritt des Verlangsamens, Stoppens oder Reversierens wenigstens der Verfahrbewegung des Maschinengestells (11) und/oder des Stoppens oder teilweisen Reversierens und Stoppens der wenigstens einen Abnehmerwalze (26), wenn zumindest ein Kollisionssensor (17) an den Seitenwangen (13, 14) einen Fremdkörper sensiert.

11. Verfahren nach Anspruch 10, **dadurch gekennzeichnet, dass**
• der Ballenöffner nach Anspruch 9 ausgebildet ist und
• der Sicherheitsschritt ausgeführt wird, wenn eines der taktilen Schaltelemente (18) an den Seitenwangen (13, 14) ausgelöst wird.

12. Verfahren nach Anspruch 10 oder 11, **dadurch gekennzeichnet, dass**
• der Ballenöffner nach Anspruch 7 oder 8 ausgebildet ist und
• der Sicherheitsschritt ausgeführt wird, wenn der elektrische Schalter (24) des Klappenüberwachungsmittels (20) auslöst.

## Claims

1. A bale opener (1) for opening pressed fiber bales (100) deployed in a setting direction (10) on a floor (21) comprising
• a machine frame (11) that
- is arranged travelable in the setting direction (10); and
- has a portal construction having a first side wall (13) and having a second side wall (14); and
• a removal unit (12) that
- has at least one removal roll (26);
- is arranged vertically variably at the machine frame (11); and
- is adapted to travel over the fiber bales on the traveling of the machine frame (11) to remove fibers from the fiber bales (100) by means of the at least one removal roll (26);
• wherein the side walls (13, 14) are connected to one another by means of at least one portal section (16) extending in a transverse direction (15) transversely to the setting direction and in parallel with the floor (21),
**characterized in that**
• a respective collision sensor (17) facing in one of the directions of movement of the machine frame (11) is arranged at the first side wall (13) and at the second side wall (14), with
• the collision sensors (17) being configured as reflection light sensors; and
• a collision monitoring of the machine frame (11) being able to be carried out by means of the collision sensors (17) independently of the operating state of the removal rolls (26).

2. A bale opener (1) in accordance with claim 1, **characterized in that** the collision sensors (17)
• have a detection range at the respective associated side wall (13, 14) of 500 mm to 1000 mm and/or of 600 mm to 800 mm.

3. A bale opener (1) in accordance with one of the preceding claims, **characterized in that**
• the removal unit (12) has two respective side flaps (19) that face in one of the directions of movement and that are arranged movably at the removal unit (12) in an opening direction (II) and in a closure direction (I); and
• a flap monitoring means (20), adapted to monitor a movement of an associated side flap (19) at least into a closure position or out of a closure position.

4. A bale opener (1) in accordance with claim 3, **characterized in that** at least one side flap (19) is arranged pivotably.

5. A bale opener (1) in accordance with claim 4, **characterized in that** the at least one side flap (19) is arranged pivotably at the upper side at the removal unit (12).

6. A bale opener (1) in accordance with one of the claims 3 to 5, **characterized in that**
• the flap monitoring means (20) has a flap plunger (21); and
• the flap plunger (21) and the associated side flap are arranged (19) such that the flap plunger (21) moves into contact against the side flap (19) when it has been pivoted into a closure position.

7. A bale opener (1) in accordance with claim 7, **characterized in that** the flap plunger (21) has a switching contour (22, 22a, 22b) against which a push button (23) of an electrical switch (24) is guided.

8. A bale opener (1) in accordance with claim 7, **characterized in that** the switching contour (22a, 22b) is configured such that the electrical switch (24) is triggered from a closed position of the side flap (19)
• on a pressing of the flap plunger (21) in the closure direction (I) of the side flap; and
• on a disengagement of the flap plunger (21) in an opening direction (II) of the side flap (19) opposite to the closure direction.

9. A bale opener (1) in accordance with one of the preceding claims, **characterized by** a tactile switching element (18) arranged at the side walls (13, 14) in a region close to the floor and respectively facing in one of the directions of movement of the machine frame (11).

10. A method of controlling a protective system of a bale opener (1) in accordance with one of the preceding claims, **characterized by** a safety step of decelerating, stopping, or reversing at least the travel movement of the machine frame (11) and/or of stopping or partially reversing, and stopping the at least one removal roll (26) when at least one collision sensor (17) senses a foreign body at the side walls (13, 14).

11. A method in accordance with claim 10, **characterized in that**
• the bale opener is configured in accordance with claim 9; and
• the safety step is carried out when one of the tactile switching elements (18) is triggered at the side walls (14).

12. A method in accordance with claim 10 or claim 11, **characterized in that**
• the bale opener is configured in accordance with claim 7 or claim 8; and
• the safety step is carried out when the electrical switch (24) of the flap monitoring means (20) triggers.

## Revendications

1. Brise-balles (1) destiné à l'ouvraison de balles de fibres (100) comprimées et mises en place sur un sol (21) dans une direction de mise en place (10), comportant
• un bâti de machine (11), qui
- est disposé déplaçable dans la direction de mise en place (10) et
- présente une construction en portique avec un premier panneau latéral (13) et un second panneau latéral (14) et
• une unité détacheuse (12), qui
- présente au moins un cylindre détacheur (26),
- est disposée sur le bâti de machine (11) de manière réglable en hauteur et
- est configurée pour passer au-dessus des balles de fibres lors du déplacement du bâti de machine (11) pour détacher des fibres des balles de fibres (100) au moyen de l'au moins un cylindre détacheur (26),
• dans lequel les panneaux latéraux (13, 14) sont reliés l'un à l'autre au moyen d'au moins un profilé de portique (16) s'étendant dans une direction transversale (15), transversalement à la direction de mise en place et parallèlement au sol (21)
**caractérisé en ce que**
• un capteur de collision (17) orienté dans l'une des directions de mouvement du bâti de machine (11) est disposé respectivement sur le premier panneau latéral (13) et sur le second panneau latéral (14), dans lequel
• les capteurs de collision (17) sont réalisés sous la forme de détecteurs optiques à réflexion et
• une surveillance de collision du bâti de machine (11) peut être exécutée au moyen des capteurs de collision (17) indépendamment de l'état de fonctionnement des cylindres détacheurs (26).

2. Brise-balles (1) selon la revendication 1, **caractérisé en ce que** les capteurs de collision (17)
• présentent, sur le panneau latéral (13, 14) associé respectif, une étendue de détection de 500 mm à 1000 mm et/ou de 600 mm à 800 mm.

3. Brise-balles (1) selon l'une des revendications précédentes, **caractérisé en ce que**
• l'unité détacheuse (12) présente deux volets latéraux (19) orientés chacun dans l'une des directions de mouvement, lesquels sont disposés sur l'unité détacheuse (12) de manière mobile dans une direction d'ouverture (II) et une direction de fermeture (I), et
• un moyen de surveillance de volet (20), configuré pour surveiller un mouvement d'un volet latéral (19) associé au moins entrant dans une position de fermeture ou sortant d'une position de fermeture.

4. Brise-balles (1) selon la revendication 3, **caractérisé en ce qu'**au moins un volet latéral (19) est disposé de manière pivotante.

5. Brise-balles (1) selon la revendication 4, **caractérisé en ce que** l'au moins un volet latéral (19) est disposé de manière pivotante sur le côté supérieur de l'unité détacheuse (12).

6. Brise-balles (1) selon l'une des revendications 3 à 5, **caractérisé en ce que**
• le moyen de surveillance de volet (20) présente une tige-poussoir de volet (21) et
• la tige-poussoir de volet (21) et le volet latéral (19) associé sont disposés de telle manière que la tige-poussoir de volet (21) vient en contact contre le volet latéral (19) quand celui-ci est déplacé dans une position de fermeture.

7. Brise-balles (1) selon la revendication 6, **caractérisé en ce que** la tige-poussoir de volet (21) présente un contour de commutation (22, 22a, 22b) contre lequel est guidée une tête palpeuse (23) d'un commutateur électrique (24).

8. Brise-balles (1) selon la revendication 7, **caractérisé en ce que** le contour de commutation (22a, 22b) est conçu de telle manière que le commutateur électrique (24) est déclenché, l'amenant à sortir d'une position de fermeture du volet latéral (19),
• lors d'un enfoncement de la tige-poussoir de volet (21) dans la direction de fermeture (I) du volet latéral (19) et
• lors d'une sortie de la tige-poussoir de volet (21) dans une direction d'ouverture (II), opposée à la direction de fermeture, du volet latéral (19).

9. Brise-balles (1) selon l'une des revendications précédentes, **caractérisé par** un élément de commutation (18) tactile disposé sur les panneaux latéraux (13, 14) dans une zone proche du sol et orienté respectivement dans l'une des directions de mouvement du bâti de machine (11).

10. Procédé de commande d'un système de protection d'un brise-balles (1) selon l'une des revendications précédentes, **caractérisé par** une étape de sécurité consistant à ralentir, arrêter ou inverser au moins le mouvement de déplacement du bâti de machine (11) et/ou arrêter ou partiellement inverser et arrêter l'au moins un cylindre détacheur (26) quand au moins un capteur de collision (17) situé sur les panneaux latéraux (13, 14) détecte un corps étranger.

11. Procédé selon la revendication 10, **caractérisé en ce que**
• le brise-balles est réalisé selon la revendication 9 et
• l'étape de sécurité est exécutée quand l'un des éléments de commutation (18) tactiles situés sur les panneaux latéraux (13, 14) est déclenché.

12. Procédé selon la revendication 10 ou 11, **caractérisé en ce que**
• le brise-balles est réalisé selon la revendication 7 ou 8 et
• l'étape de sécurité est exécutée quand le commutateur électrique (24) du moyen de surveillance de volet (20) se déclenche.
